# EUROPÄISCHE PATENTANMELDUNG

(11) **EP 4 700 295 A1**
(43) Veröffentlichungstag der Anmeldung: **25.02.2026**
(21) Anmeldenummer: 24195894.1
(22) Anmeldetag: 22.08.2024
(51) Int. Cl.: F24D 3/18, F24D 15/04, F24F 1/0003, F24F 5/00, F25B 6/02

(54) **KOMBINIERTE LUFT-WASSER UND LUFT-LUFT WÄRMEPUMPE**

(71) Anmelder: Hammer, Mathias, 04509 Schönwölkau OT Wölkau (DE)
(72) Erfinder: Hammer, Mathias, 04509 Schönwölkau OT Wölkau (DE)
(74) Vertreter: Maikowski & Ninnemann Patentanwälte Partnerschaft mbB

(57) **Zusammenfassung**

Die Erfindung betrifft ein System, welches
• eine Split-Wärmepumpe aufweisend ein Außengerät und ein Innengerät mit einer hydraulischen Weiche;
• mindestens einen Kältekreisverteiler;
• mindestens ein Rauminnengerät;
aufweist. Das Außengerät der Split-Wärmepumpe und das Innengerät der Split-Wärmepumpe sind erfindungsgemäß Teil einer Luft-Wasser Wärmepumpe und das Außengerät der Split-Wärmepumpe, der mindestens eine Kältekreisverteiler und das mindestens eine Rauminnengerät bilden eine Luft-Luft Wärmepumpe.

## Beschreibung

Die Erfindung betrifft ein System, welches
- eine Split-Wärmepumpe aufweisend ein Außengerät und ein Innengerät mit einer hydraulischen Weiche;
- mindestens einen Kältekreisverteiler;
- mindestens ein Rauminnengerät
aufweist. Das Außengerät der Split-Wärmepumpe und das Innengerät der Split-Wärmepumpe sind erfindungsgemäß Teil einer Luft-Wasser Wärmepumpe und das Außengerät der Split-Wärmepumpe, der mindestens eine Kältekreisverteiler und das mindestens eine Rauminnengerät bilden eine Luft-Luft Wärmepumpe.

Wärmepumpen werden vielfach zur Erwärmung von Wasser für Gebäudeheizungen und zur Bereitstellung von Warmwasser oder Warmluft eingesetzt. Die Funktion von Wärmpumpen ist dabei grundsätzlich immer gleich. Umweltwärme wird auf ein Kältemittel übertragen, dessen Temperatur in einem technischen Prozess erhöht und dann an einen Heizkreis übertragen wird. Verbreitet sind:
- Wasser/Wasser-Wärmepumpen (WWWP) mit Entzug der Wärme aus dem Grundwasser über Förder- und Schluckbrunnen, aus Oberflächenwässern oder Abwässern;
- Sole/Wasser-Wärmepumpen (SWWP), als Wärmequellen dienen hier Erdwärmesonden und Erdwärmekollektoren (Spiralkollektoren, Grabenkollektoren, Erdwärmekörbe etc.)
- Luft/Wasser-Wärmepumpen (LWWP) mit Entzug der Wärme aus Abluft oder Außenluft;
- Luft/Luft-Wärmepumpen (LLWP), welche in Gebäuden zur Erwärmung oder Kühlung der Zuluft von Lüftungsanlagen (Klimaanlagen) verwendet werden.

Wärmepumpen im Bereich des Gebäudebaus werden nach dem Stand der Technik als Monoblock--Wärmepumpen oder als Split-Wärmepumpen ausgeführt. Die Split-Wärmepumpe weist zwei getrennte Baueinheiten auf. In der Außeneinheit, welche außerhalb eines Gebäudes positioniert wird, wird über einen Ventilator Luft angesaugt. Diese wird an einen Verdampfer weitergeleitet, in welchem ein Kältemittel zirkuliert, das sich bei niedriger Temperatur erwärmt. Nachdem das Kältemittel seinen Aggregatzustand geändert hat, strömt es als warmer Dampf zum Verdichter. Dieser komprimiert den Dampf und erhöht dadurch dessen Temperatur auf ein gewünschtes Niveau. Das komprimierte Kältemittel wird über Kältemittelleitungen zu einem Verflüssiger in der Inneneinheit weitergeleitet. Dort überträgt das Kältemittel seine thermische Energie auf ein Heizsystem und kühlt dabei ab. Da das Kältemittel noch immer unter hohem Druck steht, passiert es ein Expansionsventil, um den flüssigen Ausgangszustand wiederherzustellen. Die Monoblock-Wärmepumpe vereint im Gegensatz dazu alle am Kältemittelkreislauf beteiligten Komponenten in einer bautechnischen Einheit.

Im Moment werden die Wärmepumpen als Luft-Luft Wärmepumpen genutzt, um warme oder kalte Luft zum Aufheizen oder aber Abkühlen eines Raumes zur Verfügung zu stellen. Luft-Wasser Wärmepumpen werden hingegen eingesetzt, um Warmwasser für Heizungsanlagen oder Trinkwasserspeicher bereitzustellen.

Wünschenswert wäre ein System aufweisend eine Wärmepumpe, welches beide Funktionen vereint und sowohl Warmwasser als auch Warmluft oder Kaltluft zur Temperierung von Räumen bereitstellen kann.

WO 2022/094387 A1 und WO 2013/138695 A1 befassen sich mit einem Wärmpumpen-System, bei dem die Erwärmung von Trinkwasser und Brauchwasser (z.B. für eine Heizungsanlage) möglichst effizient erfolgen sollen. Keine der beiden internationalen Patentanmeldung offenbart jedoch eine Lösung für die Bereitstellung von Warmluft oder Kaltluft zur Temperierung von Räumen bei gleichzeitiger Bereitstellung von erwärmtem Wasser, sowohl als Trink- als auch als Brauchwasser.

Die Aufgabe der vorliegenden Erfindung ist es daher, eine Wärmpumpe zur Verfügung zu stellen, die sowohl Warmwasser als auch Warmluft oder Kaltluft zur Temperierung von Räumen bereitstellen kann.

Die vorliegende Erfindung löst diese Aufgabe mit einem System gemäß Anspruch 1.

### Detaillierte Beschreibung

Die Erfindung stellt ein System aufweisend
- eine Split-Wärmepumpe aufweisend ein Außengerät und ein Innengerät mit einer hydraulischen Weiche;
- mindestens einen Kältekreisverteiler;
- mindestens ein Rauminnengerät;
zur Verfügung.

Das erfindungsgemäße System zeichnet sich dadurch aus, dass das Außengerät der Split-Wärmepumpe und das Innengerät der Split-Wärmepumpe Teil einer Luft-Wasser Wärmepumpe sind. Darüber hinaus bildet das Außengerät der Split-Wärmepumpe, der mindestens eine Kältekreisverteiler und das mindestens eine Rauminnengerät eine Luft-Luft Wärmepumpe.

Das Innengerät Split-Wärmepumpe weist eine hydraulische Weiche auf. Diese sorgt dafür, dass der Volumenstrom der Wärmepumpe konstant gehalten wird. In einer Ausführungsform der vorliegenden Erfindung weist das Innengerät einen zusätzlichen Heizstab auf, mit dem zusätzlich Energie zum Erwärmen von Wasser zugeführt werden kann.

Das Außengerät und das Innengerät der Split-Wärmepumpe arbeiten wie bekannte Luft-Wasser Wärmepumpen. Das Innengerät der Split-Wärmepumpe kann erfindungsgemäß mit einer oder mehreren Vorrichtungen ausgewählt aus der Gruppe aufweisend Warmwasserspeicher, Heizkörper, Fußbodenheizung, Poolwärmetauscher, Gasheizung verbunden sein. Damit ist es möglich, mit dem erfindungsgemäßen System Warmwasser für ein Gebäude über einen Warmwasserspeicher zur Verfügung zu stellen und/oder konventionelle Raumheizkörper und/oder eine Fußbodenheizung zu betreiben. Darüber hinaus kann auch ein Poolwärmetauscher angeschlossen werden, um warmes Wasser für einen Pool zu erzeugen. Ein Weiterleiten des durch das Innengerät des Split-Wärmetauschers aufgewärmten Wassers in eine Gasheizung ist ebenfalls möglich. In diesem Fall kann das bereits erwärmte Wasser zusätzlich weiter erhitzt werden.

In einer Ausführungsform der vorliegenden Erfindung wird das Kältemittel vom Außengerät der Split-Wärmepumpe zu dem mindestens einen Kältekreisverteiler geleitet und von diesem zum Innengerät der Split-Wärmepumpe. In dieser Ausführungsform ist an dem mindestens einen Kältekreisverteiler das Innengerät der Split-Wärmepumpe angeschlossen.

Erfindungsgemäß bilden das Außengerät der Split-Wärmepumpe, der mindestens eine Kältekreisverteiler und das mindestens eine Rauminnengerät eine Luft-Luft Wärmepumpe. Das Kältemittel wird vom Außengerät der Split-Wärmepumpe über den Kältekreisverteiler zu dem mindesten einen Rauminnengerät geleitet. Das Rauminnengerät ist so konzipiert, dass Wärme vom Kältemittel an die Raumluft abgegeben werden kann oder dass der Raumluft Wärme entzogen wird. Im ersten Fall arbeitet das Rauminnengerät als Heizung, im zweiten Fall als Klimaanlage. Bevorzugt ist das Rauminnengerät derart gestaltet, dass beide Funktionsweisen umgesetzt werden können. In einer Ausführungsform der Erfindung weist das mindestens eine Rauminnengerät daher eine Heiz- und/oder eine Kühlfunktion auf.

In einer Ausführungsform der Erfindung können an einen Kältekreisverteiler mehrere Rauminnengeräte angeschlossen sein.

In einer weiteren Ausführungsform der Erfindung kann das System mehrere Kältekreisverteiler aufweisen, wobei jeder Kältekreisverteiler durch einen eigenen Anschluss mit dem Außengerät der Split-Wärmpumpe verbunden ist. Über den jeweiligen Anschluss wird der Kältekreisverteiler mit Kältemittel versorgt, beziehungsweise wird das Kältemittel vom Rauminnengerät über den Kältekreisverteiler wieder zum Außengerät der Split-Wärmepumpe transportiert.

In einer Ausführungsform der vorliegenden Erfindung ist das Rauminnengerät ausgewählt aus der Gruppe aufweisend Truhengeräte und Wandgeräte. Wandgeräte werden an der Wand montiert, während Truhengeräte am Boden aufgestellt werden.

In einer Ausführungsform der vorliegenden Erfindung kann das Kältemittel auch von einem Rauminnengerät an eines oder mehrere weitere Rauminnengeräte verteilt werden. Der Kreislauf des Kältemittels zurück zum Kältekreisverteiler und zum Außengerät der Split-Wärmepumpe muss dabei natürlich geschlossen bleiben, das heißt für jede Leitung, die Kältemittel zu einem Rauminnengerät hin transportiert, muss auch eine Leitung existieren, die das Kältemittel wieder zurück zum Kältekreisverteiler leitet. Dies kann auch über mindestens ein weiteres Rauminnengerät erfolgen.

In einer bevorzugten Ausführungsform weisen die Rauminnengeräte einen Lüfter auf. Besonders bevorzugt kann die Leistung des Lüfters in mehreren Stufen verändert werden.

In einer weiterhin bevorzugten Ausführungsform arbeiten die Rauminnengeräte möglichst leise. Besonders bevorzugt in einem Bereich zwischen 18 und 31 dB.

In einer Ausführungsform kann das Rauminnengerät eine zusätzliche elektrische Heizung in Form einer Heizmatte aufweisen.

Weiterhin ist es in einer Ausführungsform möglich, dass das Rauminnengerät eine oder mehrere zusätzliche Funktionen ausgewählt aus der Gruppe aufweisend Filterfunktion, Frischluftansaugung, Beduftung, Entfeuchtung, Befeuchtung, funkgesteuertes Thermostat, CO₂-Sensor, Beleuchtung, Heizmatte aufweist. Die technische Umsetzung dieser Funktionen ist dem Fachmann vertraut.

Durch eine Filterfunktion ist es möglich, Luftverunreinigungen aus der Raumluft zu entfernen. Darüber hinaus kann hierdurch ein Abtöten von Schimmelsporen ermöglicht werden.

Die Frischluftansaugung kann zu einem angenehmen Wohnklima beitragen, gleiches gilt für eine Entfeuchtung oder Befeuchtung der Raumluft.

Die Beduftung von Räumen ermöglicht es, gezielt Düfte in Räume einzubringen oder aber auch unerwünschte Düfte in Räumen zu neutralisieren.

Die Unterbringung eines CO₂-Sensors in einem Rauminnengerät ermöglicht die Umsetzung einer Sicherheitsfunktion.

Die Beleuchtung am Rauminnengerät kann zur Ausleuchtung eines Raumes dienen oder auch Teil einer Ambientebeleuchtung sein.

Zusätzlich kann das Rauminnengerät ein funkgesteuertes Thermostat zur Regelung der Raumtemperatur aufweisen.

Weiterhin können die Rauminnengeräte eine zusätzliche Heizmatte aufweisen, wodurch wenn notwendig eine zusätzliche Energiezufuhr ermöglicht wird.

Vorteilhafterweise können die Rauminnengeräte in einer möglichst platzsparenden Bauweise ausgeführt sein. Zudem kann das äußere Design an den bevorzugten Einrichtungsstil der Räume angepasst werden.

In einer Ausführungsform kann das mindestens eine Rauminnengerät durch ein Display und/oder LED-Anzeigen am Rauminnengerät und/oder durch eine Fernsteuerung gesteuert werden auf. Die Fernsteuerung kann durch eine separate Fernbedienung oder auch durch eine App-Anwendung beispielsweise über ein Tablet oder ein Smartphone erfolgen.

Die Arbeitsweise der Split-Wärmepumpe wird über eine in die Split-Wärmepumpe integrierte Steuerung gesteuert. Bevorzugt werden die Komponenten des erfindungsgemäßen Systems und damit das gesamte erfindungsgemäße System ebenfalls über diese Steuerung gesteuert.

In einer bevorzugten Ausführungsform werden die Rauminnengeräte ebenfalls über die Steuerung der Split-Wärmepumpe gesteuert. Bevorzugt kommunizieren die Rauminnengeräte in diesem Fall kabellos mit der Steuerung der Split-Wärmepumpe.

In einer Ausführungsform der vorliegenden Erfindung kann das System ein weiteres Heizsystem aufweisen. Dieses weitere Heizsystem kann beispielsweise eine Ölheizung oder eine Gasheizung sein. Besonders bevorzugt ist als weiteres Heizsystem eine Gasheizung. Damit kann bei Bedarf durch das weitere Heizsystem zugeheizt werden. Bevorzugt wird die Heizleistung, die durch die Split-Wärmepumpe und das weitere Heizsystem zur Verfügung gestellt wird, über eine Steuerung gesteuert.

Durch das erfindungsgemäße System kann vorteilhaftweise eine kombinierte Luft-Wasser und Luft-Luft Wärmepumpe mit nur einem Außengerät zur Verfügung gestellt werden. Damit ist es möglich, sowohl eine Raumluftheizung über die Rauminnengeräte als auch eine Warmwasser-Aufbereitung zu ermöglichen. Durch den Anschluss mehrerer Kältekreisverteiler kann das System flexibel eingesetzt werden. Zudem ist ein Hybridbetrieb mit einem weiteren Heizsystem wie einer Gasheizung oder Ölheizung möglich.

Die Taktung der Wärmepumpe beschreibt die Anzahl der Ein- und Ausschaltvorgänge innerhalb eines bestimmten Zeitraumes. Jedes Mal, wenn die Wärmepumpe anspringt, spricht man von einem neuen Takt. Eine zu häufige Taktung führt jedoch zu einem höheren Energieverbrauch und schnellerem Verschleiß der Komponenten der Wärmepumpe und sollte daher vermieden werden. Durch die erfindungsgemäße Kombination einer Luft-Luft Wärmepumpe und einer Luft-Wasser Wärmepumpe kann eine ungünstige Taktung der Split-Wärmepumpe vermieden werden, womit deren Lebensdauer verlängert wird.

Im Folgenden wird die Erfindung durch 5 Figuren und 1 Ausführungsbeispiel näher erläutert.
- Figur 1: stellt eine Luft-Wasser Wärmepumpe aus dem Stand der Technik dar;
- Figur 2: stellt eine Ausführungsform der vorliegenden Erfindung dar;
- Figur 3: stellt eine weitere Ausführungsform der vorliegenden Erfindung dar;
- Figur 4: stellt eine Ausführungsform der vorliegenden Erfindung dar, bei der ein zusätzliches Heizsystem umfasst ist;
- Figur 5: stellt eine Ausführungsform der vorliegenden Erfindung mit zwei Kältekreisverteilern dar.

**Figur** 1 stellt eine Luft-Wasser Wärmepumpe aus dem Stand der Technik dar, welche als Split-Wärmepumpe mit einem Außengeräte 10 und einem Innengerät 20 ausgeführt ist. Das Kältemittel wird über die Leitung 11 zum Innengerät 20 geleitet und in diesem genutzt, um Wasser für einen Trinkwasserspeicher 30, eine Raumheizung 40 und eine Fußbodenheizung 50 zu erhitzen. Über die Leitung 12 wird das Kältemittel im Kreislauf wieder in das Außengerät 10 geleitet.

**Figur** 2 stellt eine Ausführungsform der vorliegenden Erfindung dar. Das erfindungsgemäße System 100 weist ein Außengerät der Split-Wärmepumpe 10 auf, von dem das Kältemittel über die Leitung 11 in den Kältekreisverteiler 80 geleitet wird. Der Kältekreisverteiler 80 verteilt das Kältemittel über die Leitungen 13 an das Rauminnengerät 70. Diese verteilt das Kältemittel weiter an die Rauminnengeräte 60 und 71. Über die Leitung 14 kann das Kältemittel im Kreislauf zurück zum Kältekreisverteiler 80 fließen.

Über die Leitung 15 verteilt der Kältekreisverteiler das Kältemittel vom Außengerät 10 kommend weiterhin an das Rauminnegerät 72. Über die Leitung 16 kann das Kältemittel im Kreislauf zurück zum Kältekreisverteiler 80 fließen.

Rauminnengerät 70, 71 und 72 sind als Wandgeräte ausgeführt, während Rauminnengerät 60 als Truhengerät ausgeführt ist.

Weiterhin verteilt der Kältekreisverteiler 80 das Kältemittel über die Leitung 17 an das Innengerät 20 der Split-Wärmepumpe. Das Kältemittel fließt dann über die Leitung 18 über den Kältekreisverteiler 80 und die Leitung 12 wieder zurück zum Außengerät. Das Innengerät 20 erzeugt warmes Wasser für einen Trinkwasserspeicher 30. Alle vom Innengerät 20 ausgehenden dick gezeichneten Verbindungen kennzeichnen einen Fluss von Warm- und Kaltwasser.

**Figur** 3 stellt eine weitere Ausführungsform der vorliegenden Erfindung dar. Das erfindungsgemäße System 100 entspricht weitgehend dem in Figur 2 dargestellten erfindungsgemäßen System 100. Im Unterschied zu dem in Figur 2 dargestellten System 100, wird das Kältemittel allerding nicht über den Kältemittelverteiler 80 in das Innengerät 20 der Split-Wärmepumpe geleitet, sondern direkt über die Leitung 17. Das Innengerät 20 erwärmt dann Wasser für einen Trinkwassertank 30, für eine Raumheizung 40 und für eine Fußbodenheizung 50. Alle vom Innengerät 20 ausgehenden dick gezeichneten Verbindungen kennzeichnen einen Fluss von Warm- und Kaltwasser.

**Figur** 4 stellt eine Ausführungsform der vorliegenden Erfindung dar, bei der ein zusätzliches Heizsystem umfasst ist. Das erfindungsgemäße System 100 umfasst ein Außengerät 10 und ein Innengerät 20 der Split-Wärmepumpe. Das Innengerät 20 wird direkt über die Leitung 17 mit Kältemittel versorgt und dafür genutzt, Wasser für einen Trinkwasserspeicher 30 zu erwärmen. Weiterhin wird Kältemittel vom Außengerät 10 über den Kältekreisverteiler 80 zu den Rauminnengeräten 60 bis 72 geleitet. Zusätzlich weist das System 100 eine Heizsystem auf, welches nicht mit dem Kältemittelkreislauf der Split-Wärmepumpe gekoppelt ist. Die Gasheizung 90 ermöglicht ein zusätzliches Heizen über die Raumheizkörper 40. Die Temperatur wird über Raumthermostate 41 geregelt.

**Figur** 5 stellt eine Ausführungsform der vorliegenden Erfindung mit zwei Kältekreisverteilern 80, 81 dar. Die Funktionsweise des erfindungsgemäßen Systems entspricht weitgehend dem bereits für die Figuren 2 bis 4 erläuterten Prinzip. Zusätzlich ist ein weiterer Kältekreisverteiler 81 vorhanden, der über die Leitung 21 vom Außengerät 10 der Split-Wärmepumpe mit Kältemittel versorgt wird. Der Kältekreisverteiler 81 verteilt das Kältemittel weiter an das Rauminnegerät 73, welches als Wandgerät ausgeführt ist. Das Kältemittel fließt anschließend über die Leitung 19 wieder zurück zum Außengerät 10. Jeder Kältekreisverteiler 80, 81 wird erfindungsgemäß jeweils über eine separate Leitung 11, 21 mit Kältemittel versorgt.

### Ausführungsbeispiel 1

Es wurde ein System aufgebaut, bei dem das Außengerät und das Innengerät der Split-Wärmepumpe eine maximale Heizleistung von 14 kW ermöglichten. Das Innengerät wies weiterhin einen zusätzlichen Heizstab auf, mit dem bei Bedarf mit einer Leistung zwischen 4 bis 8 kW zusätzlich Wärme zugeführt werden kann. Das Innengerät wies zwei Wärmetauscher auf. Die Anschlüsse der kältemitteltransportierenden Leitungen waren, um Platz zu sparen, unten am Gerät angebracht und in die Tiefe versetzt. Am Innengerät war ein Trinkwasserspeicher mit 200I Kapazität angeschlossen.

Das Außengerät wies eine Lautstärke von maximal 55 dB am Tag und 45 dB in der Nacht in einem Meter Entfernung vom Gerät auf. Das Außengerät ermöglichte darüber hinaus eine Kühlleistung von 8 kW.

Der COP-Wert dieser Split-Wärmepumpe war wie folgt:
COP bei A-7W35 = 3,3
COP bei A2W35 = 4,3
COP bei A7W35 = 5,0

Der COP-Wert benennt das Verhältnis von aufzuwendender Energie und erzeugter Wärme unter Normbedingungen und beschreibt damit die Effizienz der verwendeten Wärmepumpe.

Das System wies weiterhin einen Kältekreisverteiler auf. Der Kältekreisverteiler hatte einen Eingang für das Kältemittel, welches vom Außengerät kam, und 5 Ausgänge. An dem Kältekreisverteiler waren zwei Wandgeräte angeschlossen. Jedes Wandgerät hatte einen Lüfter, der in 4 Stufen eingestellt werden konnte. In den verschiedenen Lüfterstufen arbeitet das Gerät mit einer Lautstärke von 18, 29, 30 und 31 dB. Die Wandgeräte konnten mit einer Leistung von 1 bis maximal 4 kW Heizen und mit einer Leistung zwischen 1 bis 2,5 kW kühlen. Die Wandgeräte konnten über Funk gesteuert werden und wiesen an der Rückseite und an der Unterseite LED-Beleuchtung auf, um eine Ambientebeleuchtung zu ermöglichen.

### Bezugszeichenliste

- 10: Außengerät
- 12-19: Kältemittelleitungen
- 20: Innengerät
- 21: Kältemittelleitung
- 30: Trinkwasserspeicher
- 40: Raumheizung
- 41: Raumthermostat
- 50: Fußbodenheizung
- 60: Truhengerät als Rauminnengerät
- 70-72: Wandgerät als Rauminnengerät
- 80, 81: Kältekreisverteiler
- 90: Gasheizung
- 100: System

## Patentansprüche

1. System (100) aufweisend
eine Split-Wärmepumpe aufweisend ein Außengerät (10) und ein Innengerät (20) mit einer hydraulischen Weiche;
mindestens einen Kältekreisverteiler (80);
mindestens ein Rauminnengerät;
**dadurch gekennzeichnet, dass**
das Außengerät (10) der Split-Wärmepumpe und das Innengerät (20) der Split-
Wärmepumpe Teil einer Luft-Wasser Wärmepumpe sind; und
das Außengerät (10) der Split-Wärmepumpe, der mindestens eine Kältekreisverteiler (80) und das mindestens eine Rauminnengerät eine Luft-Luft Wärmepumpe bilden.

2. System (100) gemäß Anspruch 1, **dadurch gekennzeichnet, dass** das Rauminnengerät ausgewählt ist aus der Gruppe aufweisend Truhengeräte (60) und Wandgeräte (70).

3. System (100) gemäß einem der vorangegangenen Ansprüche, **dadurch gekennzeichnet, dass** das mindestens eine Rauminnengerät einen Lüfter aufweist.

4. System (100) gemäß einem der vorangegangenen Ansprüche, **dadurch gekennzeichnet, dass** das mindestens eine Rauminnengerät eine elektrische Heizung in Form einer Heizmatte aufweist.

5. System (100) gemäß einem der vorangegangenen Ansprüche, **dadurch gekennzeichnet, dass** das Rauminnengerät eine oder mehrere zusätzliche Funktionen ausgewählt aus der Gruppe aufweisend Filterfunktion, Frischluftansaugung, Beduftung, Entfeuchtung, Befeuchtung, funkgesteuertes Thermostat, CO₂-Sensor, Beleuchtung, Heizmatte aufweist.

6. System (100) gemäß einem der vorangegangenen Ansprüche, **dadurch gekennzeichnet, dass** das mindestens eine Rauminnengerät eine Heiz- und/oder eine Kühlfunktion aufweist.

7. System (100) gemäß einem der vorangegangenen Ansprüche, **dadurch gekennzeichnet, dass** das System ein weiteres Heizsystem aufweist.

8. System (100) gemäß Anspruch 7, **dadurch gekennzeichnet, dass** das weitere Heizsystem eine Gasheizung (90) oder eine Ölheizung ist.

9. System (100) gemäß einem der vorangegangenen Ansprüche, **dadurch gekennzeichnet, dass** das Innengerät (20) der Split-Wärmepumpe verbunden ist mit einer oder mehrerer Vorrichtungen ausgewählt aus der Gruppe aufweisend Warmwasserspeicher (30), Heizkörper (40), Fußbodenheizung (50), Poolwärmetauscher, Gasheizung (90).

10. System (100) gemäß einem der vorangegangenen Ansprüche, **dadurch gekennzeichnet, dass** das System mehrere Kältekreisverteiler (80) aufweist, wobei jeder Kältekreisverteiler (80) durch einen eigenen Anschluss mit dem Außengerät (10) der Split-Wärmpumpe verbunden ist.

11. System (100) gemäß einem der vorangegangenen Ansprüche, **dadurch gekennzeichnet, dass** an dem mindestens einen Kältekreisverteiler (80) mehrere Rauminnengeräte angeschlossen sind.

12. System (100) gemäß einem der vorangegangenen Ansprüche, **dadurch gekennzeichnet, dass** an dem mindestens einen Kältekreisverteiler (80) das Innengerät (20) der Split-Wärmepumpe angeschlossen ist.

13. System (100) gemäß einem der vorangegangenen Ansprüche, **dadurch gekennzeichnet, dass** das Innengerät (20) einen zusätzlichen Heizstab aufweist.
